# EUROPÄISCHE PATENTSCHRIFT

(11) **EP 0 752 467 B1**
(45) Veröffentlichungstag und Bekanntmachung des Hinweises auf die Patenterteilung: **11.04.2001**
(21) Anmeldenummer: 95110262.3
(22) Anmeldetag: 01.07.1995
(51) Int. Cl.: C11D 3/37, C11D 3/39

(54) **Lagerstabile Zusammensetzung auf Basis von Persäuren**
Storage stable composition based on peroxyacids
Composition stable au stockage à base de peroxyacides

(43) Veröffentlichungstag der Anmeldung: 08.01.1997
(73) Patentinhaber: BACTRIA GmbH & Co. KG, Industriehygiene-Service, 67292 Kirchheimbolanden (DE)
(72) Erfinder: Thöne, Bernd, D-67308 Albisheim (DE); Gutknecht, Jürgen, Dr., D-55232 Alzey (DE)
(74) Vertreter: Patentanwälte Zellentin & Partner

(56) Entgegenhaltungen:
- EP-A- 0 120 659
- EP-A- 0 412 599
- WO-A-88/08667
- FR-A- 2 321 301
- GB-A- 2 235 207
- DATABASE WPI Week 8151, Derwent Publications Ltd., London, GB; AN 81-93944D & JP-A-56 143 300 (KAO SOAP KK) 7. November 1981
- DATABASE WPI Week 3293, Derwent Publications Ltd., London, GB; AN 93-257084 & SU-A-1 755 802 (UNIV TARTUS) 23. August 1992

## Beschreibung

Die Erfindung betrifft eine lagerstabile, wäßrige, antimikrobielle Wirkung entwickelnde Zusammensetzung auf der Basis einer Persäure, welche, unabhängig von der Härte des Verdünnungswassers, ein hohes Schaumvermögen aufweist.

Die antimikrobielle Wirksamkeit flüssiger Percarbonsäure - Zusammensetzungen ist seit langem bekannt. Sie können bekannterweise neben Persäuren anionische und nichtionische Tenside, H₂O₂,Stabilisatoren für die Peroxydverbindungen, enthalten.
Obwohl die bekannten Mittel den Normen für antimikrobielle Aktivität genügen oder sie übertreffen, leiden viele der bekannten Mittel an dem Mangel, daß sie Schaum mit schwankender Beständigkeit erzeugen, je nach Art des eingesetzten Verdünnungswassers.

So wurde beispielsweise festgestellt, daß Zusammensetzungen gemäß DE-OS 26 16 049, bei ihrer Anwendung im Wasser bestimmter Härte ein stark vermindertes Schaumvermögen zeigen als ein gleichartiges System, enthaltend jedoch entmineralisiertes Wasser als Verdünnungswasser.

Wässer, die hohe Härte aufweisen, kann man bekannterweise mit Substanzen aufbereiten, die in unterstöchiometrischen Mengen die Ausfällung der Härtebildner erheblich verzögern, wie beispielsweise Polyphosphate; die verwendeten Polyphosphate sind jedoch in Gegenwart von Persäuren nicht lagerstabil.

In diesem Sinne liegt der Erfindung die Aufgabe zugrunde, eine lagerstabile Zusammensetzung der genannten Gattung bereitzustellen, welche das Vermögen zur Erzeugung eines von der Wasserhärte nicht beeinflußbaren Schaumes aufweist.

Diese Aufgabe wird mit den erfindungsgemäßen Merkmalen des Anspruchs 1 gelöst.
Die Unteransprüche zeigen besondere Ausführungsformen der Erfindung.

Es wurde überraschenderweise gefunden, daß die wasserhärteabhängige Schaumbildung einer an sich bekannte Komponenten enthaltenden Zusammensetzung durch Zugabe eines Polyalkylenglykols oder seines Ethers vermieden werden kann.

Das Polyalkylenglykol oder sein Ether wird insbsondere aus der Gruppe geradkettiger Polyalkylenglykole, wie Polyalkylenglykolether oder eines ihrer Mono- oder Diniedrigalkyl- oder phenylethers, gewählt.
Zweckmäßigerweise besitzen solche Polyalkylenglykole und Polyalkylenglykolether ein mittleres Molekulargewicht von 400 bis 1500 g/mol.

Die erfindungsgemäße Zusammensetzung weist einen Mindestgehalt von 0,5 Gew.-% an einem Polyalkylenglykol oder seinem Ether auf und einen maximalen Gehalt, der dem Löslichkeitswert dieses Mittels in der eingesetzten Zusammensetzung entspricht.

Das Schaumvermögen bei verschiedenen Wasserhärten wird unter den Bedingungen der DIN 53902, Teil 1 geprüft.
Unter diesen Bedingungen beträgt der mit der erfindungsgemäßen Zusammensetzung erzeugte Schaum, gegenüber der Vergleichslösung, eine Zunahme zwischen 100 % und 140 %. Die Messungen werden im allgemeinen bei Flüssigkeitstemperaturen von (25±2) C vorgenommen. Der Schaum wird durch 30 Sekunden langes Schlagen der Lösungen in einem Standzylinder mit einer an einem Stiel befestigten, gelochten Platte erzeugt und das Verhalten von Lösungen in destilliertem bzw. hartem Wasser bei den o.g. Temperaturen geprüft. Als Bezugslösung wird eine Lösung von Natriumdodecylsulfat in destilliertem Wasser verwendet. Das Schaumvolumen der Probenlösungen wird 30 Sekunden nach Beendigung des Schlagens gemessen.

Die vorliegende Zusammensetzung enthält zweckmäßigerweise Stabilisatoren für die Peroxyverbindungen sowie anionische und nicht-ionische Tenside. Als Stabilisatoren der genannten Art werden bevorzugt Stickstoff-haltige Carbonsäuren und ihre Derivate sowie organische Phosphonate eingesetzt. Besonders geeignet zeigten sich Carbonsäuren mit einem Stickstoff-haltigen Heterozyklus, wie die Dipicolinsäure. Geeignete Phosphonsäuren sind beispielsweise 1 Hydroxyethan 1,1-diphosphonsäure.

Als waschaktive Substanzen können anionaktive Tenside, wie Alkylbenzolsulfonate und Laurylsulfate sowie nichtionische Tenside des Typs i-C₁₃H₂₇O(CH₂-CH₂O)ₓH, verwendet werden.

Die vorliegende Zusammensetzung stellt grundsätzlich eine aus niederen aliphalischen Monocarbonsäuren bestehende Lösung dar, welche neben der Persäure im wesentlichn H₂O₂, Essigsäure und Wasser enthält, wobei die Gehalte an diesen Komponenten den erforderlichen Gleichgewichtsverhältnissen entsprechen.
Bevorzugt sind die vorliegenden lagerstabilen Zusammensetzungen gekennzeichnet durch einen Gehalt von 0,15 - 15 Gew.-% an Persäure, bei einem Gehalt an aktivem Sauerstoff von 2,5 - 35 Gew-%.
Der Gehalt an Stabilisierungsmitteln für die Peroxyverbindungen wird dem entsprechenden Gehalt der Peroxyverbindungen angepaßt, so daß eine maximale Lagerbeständigkeit resultiert.

Die erfindungsgemäß gebildete Zusammensetzung ist ausreichend beständig, um eine gute mikrobizide und viruzide Wirkung zu entfalten. Ferner hat sie durch den Anteil an Polyalkylenglykol oder seinem Ether den Vorteil, ohne

Rücksicht auf die Wasserhärte, einen beständigen Schaum zu erzeugen. Diese Tatsache führt, bei der Anwendung des erfindungsgemäßen Zusatzmittels in einem Tensidgemisch zu einer beträchtlichen Verbesserung der Haftwirkung des zu erzeugenden Schaumes, so daß sich die Gesamtzusammensetzung besonders eignet zur bakteriziden und viruziden Behandlung horizontaler und vertikaler Arbeitsflächen, beispielsweise in der Nahrungsmittelindustrie.

Das folgende Beispiel erläutert die Erfindung.

Es wurde ein Konzentrat hergestellt, welchem eine 4%-ige Lösung des jeweiligen Zusatzes zugefügt wurde.

Als Bezugslösung für die Messreihe wurde eine Lösung von Na-dodecylsulfat in destilliertem Wasser nach DIN 53902, Teil 1, verwendet.

Zur Bestimmung des Schaumvolumens kam eine 2%-ige Lösung des Konzentrats der nachstehenden Zusammensetzung zur Anwendung:

| Komponenten | Gew.-% |
|---|---|
| Essigsäure | 11.0 |
| C₁₀C₁₃-Alkylbenzolsulfonsäure | 3.0 |
| C₁₃-Oxoalkoholethoxylat mit 12 EO ( i-C₁₃H₂₇O(CH₂CH₂O)ₓH mit x=12 | 3.0 |
| Polypropylenglycol, mittlere molare Masse ca. 900 g/mol | 4.0 |
| 1-Hydroxyethan (1,1 diphosphonsäure) (HEDP) als Stabilisator für Peroxyverbindungen | 1.0 |
| Wasserstoffperoxid | 6.0 |
| VE-Wasser | 70.8 |
| Peressigsäure | 1.2 |

Zur Durchführung der Messungen wurden in einem Meßzylinder 200ml der Bezugslösung und in die übrigen Meßzylinder je 200ml der Probenlösung mit einem nicht erfindungsgemäßen Zusatz bzw. mit einem erfindungsgemäßen Zusatz, ein Polyalkylenglykol mit einer mittleren molaren Masse von 600 bzw. 900 g/mol vorsichtig unter Vermeidung von Schaumentwicklung eingefüllt.

Bezugslösung und Probenlösungen wurden vor dem Einfüllen auf die am Thermostaten eingestellte Versuchstemperatur gebracht. Sodann wurden durch manuelles Betätigen mit den Schaumstempeln 30 gleichmäßige Schläge innerhalb von 30 Sekunden ausgeführt.
30 Sekunden nach Beendigung des Schlagens wurden die Schaumvolumen in ml an der Teilung der Meßzylinder abgelesen, wobei die Mengen der in Schaum überführten Flüssigkeit unberücksichtigt blieben.

Bei diesem von Hand erfolgten Schlagen wurde darauf geachtet, daß die Hubhöhe der Schaumstempel möglichst konstant gehalten und dabei unter Einhaltung des Schlagintervalls vom Maschinenschlagverfahren, d. h. möglichst gleichmäßig geschlagen wurde.

Aus den gefundenen Werten wurden das Schaumvolumen Vₛ in %, bezogen auf das Schaumvolumen der Vergleichslösung, nach folgender Gleichung errechnet:${\text{V}}_{\text{s}} \text{=} \frac{{\text{V}}_{\text{2}}}{{\text{V}}_{\text{1}}} \text{· 100}$

Hierin bedeuten:
- V₁: Schaumvolumen der Vergleichslösung gemäß DIN 53902, T 1, in ml
- V₂: Schaumvolumen der Probenlösung in ml, wobei Lösungen mit Zusätzen des Standes der Technik bzw. mit erfindungsgemäßen Zusätzen im Verhältnis zur Standard-Vergleichslösung gestellt wurden.

Die erhaltenen Werte wurden in der nachstehenden Tabelle zusammengefaßt.

| | | Vₛ in % | | |
|---|---|---|---|---|
| 0 °dH | 20°dH | Zusätze | | |
| | | ohne Zusätze | nicht erfindungsgemäße Zusätze | erfindungsgemäße Zusätze |
| 133 | 93 | x | | |
| 134 | 129 | - | - | Pluriol® 900 |
| 125 | 129 | - | - | Pluriol® 600 |
| 118 | 114 | - | Na,hexametaphosphat | - |
| 124 | 93 | | HEDP | - |
| 128 | 93 | | EDTA | - |

Daraus ist erkennbar, daß der Schaumstandard von 133 annähernd nur wieder bei Zusammensetzungen enthaltend Polyalkylenglykol erreicht wird.

Die Komplexierung der Wasserhärte mittels Hexametaphosphat zeigt einen ähnlich guten Effekt.
Hexametaphosphat ist in Peressigsäure aber nicht lagerstabil, sowie auch viele andere, hier nicht beschriebene Zusatzmittel die Lagerstabilität der resultierenden Gesamtzusammensetzung empfindlich reduzieren.

Zusammensetzungen enthaltend das erfindungsgemäße Zusatzmittel, wurden in verschiedenen Zeitabständen auf ihre Lagerstabilität geprüft. Es ergaben sich folgende Werte:
Lagertemperatur T = 20°C

| Zeit | Gehalt H₂O₂ in % | Gehalt Peressigsäure in % |
|---|---|---|
| Startwert | 6.0 | 1.2 |
| 1 Monat | 6.0 | 1.2 |
| 2 Monat | 6.0 | 1.2 |
| 3 Monate | 5.9 | 1.1 |

## Patentansprüche

1. Lagerstabile, wässrige, antimikrobielle Wirkung entwickelnde Zusammensetzung, enthaltend eine Monocarbonsäure mit 2 bis 6 Kohlenstoffatomen, eine gesättigte, aliphatische Persäure mit 2 bis 6 Kohlenstoffatomen, H₂O₂, einen Stabilisator für die Peroxyverbindungen, anionische und nicht-ionische Tenside und ein oxidationsstabiles Zusatzmittel zur Erzielung eines hohen Schaumvermögens in Gegenwart von Wasserhärte,
dadurch gekennzeichnet,
daß das Zusatzmittel ein Polyalkylenglykol oder sein Ether ist.

2. Zusammensetzung nach Anspruch 1,
dadurch gekennzeichnet,
daß das Polyalkylenglykol oder sein Ether ein mittleres Molekulargewicht von 400 bis 1500 g/mol aufweist.

3. Zusammensetzung nach Anspruch 1,
dadurch gekennzeichnet,
daß das Polyalkylenglykol oder sein Ether ein geradkettiges Polyalkylenglykol der Äthylen-, Propylen-, Butylen- oder Hexylen-Reihe oder eine ihrer Mono- oder Diniedrigalkyl- oder phenylether ist.

4. Zusammensetzung nach Anspruch 1,
dadurch gekennzeichnet,
daß diese einen Mindestgehalt an Polyalkylenglykol oder seinem Ether von 0,5 Gew.-% aufweist und, daß der Höchstgehalt dieser Komponente seinem Löslichkeitswert entspricht.

5. Zusammensetzung nach Anspruch 1,
dadurch gekennzeichnet,
daß der Stabilisator für die Peroxyverbindungen eine Verbindung aus der Reihe organischer Phosphonate oder Dipicolinsäure ist.

6. Zusammensetzung nach Anspruch 1,
dadurch gekennzeichnet,
daß die anionischen Tenside höhere Alkyl-monokernige aromatische Sulfonate und die nicht-ionischen Tenside Kondensationsprodukte von höheren Fettalkoholen mit Äthylenoxyden sind.

7. Zusammensetzung nach den Ansprüchen 1 bis 6,
dadurch gekennzeichnet,
daß diese 0,15 - 15 Gew.-% Persäure enthält.

8. Zusammensetzung nach den Ansprüchen 1 bis 7,
dadurch gekennzeichnet,
daß diese 2,5 bis 35 Gew.-% an aktivem Sauerstoff aufweist.

## Claims

1. Storage-stable, aqueous composition developing anti-microbial action containing a monocarboxylic acid with 2 to 6 carbon atoms, a saturated aliphatic per acid with 2 to 6 carbon atoms, H₂O₂, a stabiliser for the peroxy compound, anionic and non-ionic tensides and an oxidation-stable additive for the achievement of a high foaming power in the presence of water hardness, characterised in that the additive is a polyalkylene glycol or its ether.

2. Composition according to claim 1, characterised in that the polyalkylene glycol or its ether has an average molecular weight of 400 to 1500 g/mol.

3. Composition according to claim 1, characterised in that the polyalkylene glycol or its ether is a straight-chained polyalkylene glycol of the etbylene, propylene, butylene or hexylene series or one of its mono- or di-lower alkyl or phenyl ethers.

4. Composition according to claim 1, characterised in that this has a minimum content of polyalkylene glycol or its ether of 0.5 wt.% and that the highest content of this component corresponds to its solubility value.

5. Composition according to claim 1, characterised in that the stabiliser for the peroxy compound is a compound of the organic phosphonate or dipicolinic acid series.

6. Composition according to claim 1, characterised in that the anionic tensides are higher alkyl mononuclear aromatic sulphonates and the non-ionic tensides are condensation products of higher fatty alcohols with ethylene oxides.

7. Composition according to claims 1 to 6, characterised in that this contains 0.15 - 15 W.t.% of per acid.

8. Composition according to claims 1 to 7, characterised in that this has 2.5 to 35 wt.% of active oxygen.

## Revendications

1. Composition aqueuse, stable à l'entreposage, produisant un effet antimicrobien, contenant un acide monocarboxylique contenant de 2 à 6 atomes de carbone, un peracide aliphatique saturé contenant de 2 à 6 atomes de carbone, du H₂O₂, un stabilisateur pour les composés peroxy, des agents tensioactifs anioniques et non ioniques et un additif stable à l'oxydation pour obtenir un pouvoir moussant élevé en présence de dureté de l'eau, caractérisé en ce que l'additif est un polyalkylèneglycol ou son éther.

2. Composition selon la revendication 1, caractérisée en ce que le polyalkylèneglycol ou son éther présente un poids moléculaire moyen de 400 à 1500 g/mole.

3. Composition selon la revendication 1, caractérisée en ce que le polyalkylèneglycol ou son éther est un polyalkylèneglycol à chaîne droite de la série comprenant l'éthylène, le propylène, le butylène ou l'hexylène ou un de ses éthers mono- ou dialkyliques inférieurs ou phényliques.

4. Composition selon la revendication 1, caractérisée en ce qu'elle présente une teneur minimale en polyalkylèneglycol ou en son éther de 0,5 % en poids et en ce que la teneur maximale de ce composant correspond à son indice de solubilité.

5. Composition selon la revendication 1, caractérisée en ce que le stabilisateur pour les composés peroxy est un composé choisi parmi la série comprenant des phosphonates organiques ou l'acide dipicolique.

6. Composition selon la revendication 1, caractérisée en ce que les agents tensioactifs anioniques sont des sulfonates aromatiques mononucléaires d'alkyle supérieurs et les agents tensioactifs non ioniques sont des produits de condensation d'alcools gras supérieurs avec des oxydes d'éthylène.

7. Composition selon les revendications 1 à 6, caractérisée en ce qu'elle contient du peracide à raison de 0,15 à 15 % en poids.

8. Composition selon les revendications 1 à 7, caractérisée en ce qu'elle présente une teneur en oxygène actif de 2,5 à 35 % en poids.
